# EUROPÄISCHE PATENTSCHRIFT

(11) **EP 1 367 346 B1**
(45) Veröffentlichungstag und Bekanntmachung des Hinweises auf die Patenterteilung: **28.03.2007**
(21) Anmeldenummer: 03010509.2
(22) Anmeldetag: 09.05.2003
(51) Int. Cl.: F25D 21/06, F25B 47/02

(54) **Verfahren zum Steuern des Abtauprozesses eines Verdampfers**
Method for controlling a defrost operation of an evaporator
Procédé de commande de l'opération de dégivrage d'un évaporateur

(30) Priorität: 28.05.2002 DE 10223716
(43) Veröffentlichungstag der Anmeldung: 03.12.2003
(73) Patentinhaber: Linde Kältetechnik GmbH, 50999 Köln (DE)
(72) Erfinder: Krieger, Thomas, 64560 Riedstadt (DE)
(74) Vertreter: Klunker . Schmitt-Nilson . Hirsch

(56) Entgegenhaltungen:
- DE-A1- 3 110 042
- DE-A1- 4 318 842
- US-A- 3 759 049
- US-A- 4 561 263

## Beschreibung

Die Erfindung betrifft ein Verfahren zum Steuern des Abtauprozesses eines bereiften und/oder vereisten Verdampfers, insbesondere eines Kühlmöbel-Verdampfers.

Bisher wird ein Abtauprozess bei Verdampfern von Kühlmöbeln in der Regel in fest vorgegebenen Intervallen - beispielsweise zwei mal pro Tag - durchgeführt. Dazu werden mittels einer Abtauuhr feste Abtauzeiten - z. B. 6.00 und 18.00 Uhrfestgelegt. Zu diesen Zeiten wird dann ein Abtauprozess eingeleitet, der erst dann beendet wird, wenn ein an dem abzutauenden Verdampfer angeordneter Temperaturfühler einen vorgegebenen Sollwert erreicht hat.

Bei einem sog. Bedarfsabtauprozess wird die für den Abtauprozess tatsächlich benötigte Abtaudauer - also das Zeitintervall zwischen Abtaubeginn und -ende - von der Abtausteuerung ermittelt und gespeichert. Anhand dieser gespeicherten Abtaudauer wird anschließend festgelegt, ob aufgrund eines geringen Reifaufbaus am Verdampfer der nächste bzw. die nächsten regulären, fest vorgegebenen Abtauprozesse übersprungen werden können.

Nachteilig bei dieser Verfahrensweise ist jedoch, dass auf Basis des letzten Abtauprozesses Vorhersagen über zukünftige Abtauprozesse getroffen werden. Alle aktuellen Belastungsänderungen des abzutauenden Verdampfers können somit nicht berücksichtigt werden.

In dem Dokument DE 43 18 842 A1 wird ein Verfahren zum Abtauen der Luftkühler einer Kälteanlage beschrieben, wobei im Aufstellungsbereich der Kälteanlage die Temperatur sowie die relative Luftfeuchte periodisch erfasst wird, mit Hilfe der ermittelten Messwerte der Wassergehalt der Luft errechnet wird, die ermittelten Werte für den Wassergehalt der Luft aus den Einzelmessungen kumuliert werden und bei Erreichen oder Überschreiten eines vorgegebenen Grenzwertes die Abtauung der Luftkühler eingeleitet wird.

Aufgabe der vorliegenden Erfindung ist es, ein gattungsgemäßes Verfahren zum Steuern des Abtauprozesses eines bereiften und/oder vereisten Verdampfers anzugeben, das den vorbeschriebenen Nachteil vermeidet.

Dies wird erfindungsgemäß dadurch erreicht, dass die Temperaturen der Verdampfer-Rückluft (T_{RL}) und der Verdampfer-Zuluft (T_{ZL}) sowie die Verdampfungstemperatur erfasst werden,
a) die relative Feuchte (ϕ_{RL}) der Verdampfer-Rückluft erfasst wird,
b) die relative Feuchte (φ_{ZL}) der Verdampfer-Zuluft mit 1 angenommen wird, da diese nach dem Durchgang durch den Verdampfer im gesättigten Zustand vorliegt,
c) der Umluftvolumenstrom (V_{L}) des Verdampfers ermittelt wird,
d) mittels der Zustandsgleichung für feuchte Luft die Wasserbeladung am Verdampferein- (x_{RL}) und austritt (x_{ZL}) bestimmt und die am Verdampfer angelagerte Wassermenge (Δx = x_{RL} - x_{ZL}) ermittelt wird,
e) mittels der Gleichung m_{w} = ρ_{L} * V_{L} * Δx * Δt für ein Zeitintervall (Δt) die am Verdampfer angelagerte Wassermasse ermittelt wird, wobei der Parameter ρ_{L} für die Dichte der Luft steht,
f) zwischen zwei Abtauprozessen die derart ermittelten Wassermassenwerte (m_{w}) aufsummiert und mit einem einstellbaren Wassermassen-Sollwert verglichen werden, und
g) bei Erreichen des Wassermassen-Sollwertes ein Abtauprozess eingeleitet wird.

Eine dazu alternative Verfahrensweise zum Steuern des Abtauprozesses eines bereiften und/oder vereisten Verdampfers ist dadurch gekennzeichnet, dass die Temperaturen der Verdampfer-Rückluft (T_{RL}) und der Verdampfer-Zuluft (T_{ZL}) sowie die Verdampfungstemperatur erfasst werden,
a) die relative Feuchte (φ_{RL}) der Verdampfer-Rückluft erfasst wird,
b) die relative Feuchte (φ_{ZL}) der Verdampfer-Zuluft mit 1 angenommen wird, da diese nach dem Durchgang durch den Verdampfer im gesättigten Zustand vorliegt,
c) der Umluftvolumenstrom (V_{L}) des Verdampfers ermittelt wird,
d) mittels der Zustandsgleichung für feuchte Luft die Wasserbeladung am Verdampferein- (x_{RL}) und -austritt (x_{ZL}) bestimmt und die am Verdampfer angelagerte Wassermenge (Δx = x_{RL}- x_{ZL}) ermittelt wird,
e) mittels der Gleichung m_{w} = ρ_{L}* V_{L} * Δx * Δt für ein Zeitintervall (Δt) die am Verdampfer angelagerte Wassermasse ermittelt wird, wobei der Parameter ρ_{L} für die Dichte der Luft steht,
f) zwischen zwei Abtauprozessen die derart ermittelten Wassermassenwerte (m_{w}) aufsummiert und mit einem einstellbaren Wassermassen-Sollwert verglichen werden,
g) bei Erreichen oder unmittelbar vor dem Erreichen eines einstellbaren Abtauprozess-Zeitpunktes ein Vergleich zwischen dem Wassermassen-Sollwert und dem aktuellen Wassermassenwert erfolgt,
h) mittels des aktuellen Wassermassenwertes und der durchschnittlichen Entfeuchtungsrate seit dem letzten Abtauprozess der voraussichtliche Zeitpunkt des Erreichens des Wassermassen-Sollwertes ermittelt wird und
i) sofem der Zeitpunkt des Erreichens des Wassermassen-Sollwertes nach dem eingestellten Abtauprozess-Zeitpunkt eintritt, der nächstfolgende Abtauprozess übersprungen oder verzögert wird, während
j) sofem der Zeitpunkt des Erreichens des Wassermassen-Sollwertes vor dem eingestellten Abtauprozess-Zeitpunkt eintritt, der nächstfolgende Abtauprozess eingeleitet wird.

Lediglich zur Klarstellung sei angemerkt, dass die Begriffe "Verdampfer-Rückluft" bzw. "Verdampfer-Zuluft" jeweils den Luftstrom bezeichnen, der in den Verdampfer eintritt bzw. aus dem Verdampfer austritt.

Die vorbeschriebenen beiden Alternativen sind nun hinsichtlich der Merkmale a) bis f) identisch. Erst dann folgt eine unterschiedliche Verfahrensführung, der zufolge bei der ersten Variante immer dann, wenn der vorgegebene Wassermassen-Sollwert erreicht wird, zwangsläufig ein Abtauprozess eingeleitet wird.

Im Falle der zweiten Alternative findet beim Erreichen oder unmittelbar vor dem Erreichen eines einstellbaren Abtauprozess-Zeitpunktes - also beispielsweise um 6.00 und 18.00 Uhr - ein Vergleich zwischen dem eingestellten Wassermassen-Sollwert und dem aktuellen Wassermassenwert statt. In Abhängigkeit davon, ob der eingestellte Wassermassen-Sollwert bereits erreicht ist oder nicht, wird dann entweder ein Abtauprozess zu dem festgelegten Abtauprozess-Zeitpunkt eingeleitet oder nicht.

Die für die Erfassung der vorgenannten Parameter erforderlichen Messgeräte bzw. -fühler sind dem Fachmann hinlänglich bekannt, so dass auf deren Funktionsweisen und Anordnung relativ zu dem Verdampfer im Folgenden nicht näher eingegangen wird.

Im Regelfall ist es ausreichend, dass - entsprechend einer Ausgestaltung des erfindungsgemäßen Verfahrens - der Parameter Umluftvolumenstrom (VL) des Verdampfers lediglich einmal ermittelt wird, da dieser Parameter für die Kühlbetriebsphase als konstant angenommen werden kann. Die Begründung hierfür ist darin zu sehen, dass während einer stabilen Kühlphase der Umluftvolumenstrom nur geringfügig absinkt. Bei einem starken Absinken dieses Stromes liegt ein instabiler Betriebszustand vor, der aber wiederum durch ein rechtzeitiges Einleiten eines Abtauprozesses verhindert werden kann.

Die Luft tritt somit mit einer Temperatur T_{RL} und der relativen Feuchte ϕ_{RL} in den Verdampfer ein und verlässt diesen mit der Temperatur T_{ZL} in gesättigtem Zustand. Die relative Feuchte ϕ_{ZL} der Verdampfer-Zuluft ist daher mit 1 anzunehmen.

Gemäß Merkmal f) werden die zwischen zwei Abtauprozessen ermittelten Wassermassenwerte aufsummiert und mit einem einstellbaren Wassermassen-Sollwert verglichen. Unter dem Begriff "zwischen zwei Abtauprozessen" sei auch der Zeitraum zwischen einer (Wieder)Inbetriebnahme des Verdampfers bzw. des Kühlmöbels und dem ersten darauf folgenden Abtauprozess zu verstehen.

Die zweite Alternative des erfindungsgemäßen Verfahrens kann nun dahingehend ausgestaltet werden, dass spätestens bei Erreichen des Wassermassen-Sollwertes ein Abtauprozess eingeleitet wird.

Mittels dieser Ausgestaltung wird sichergestellt, dass unabhängig davon, wie lange der Zeitraum bis zum nächstfolgenden Abtauprozess-Zeitpunkt noch dauert, immer dann zwangsläufig ein Abtauprozess eingeleitet wird, wenn der eingestellte Wassermassen-Sollwert erreicht ist. Dies kann beispielsweise dann erforderlich werden, wenn der Verdampfer einer außergewöhnlich großen Belastung ausgesetzt ist.

Vorzugsweise werden die vorgenannten Parameter relative Feuchte (φ_{RL}) der Verdampfer-Rückluft, Wasserbeladung am Verdampfereintdtt(x_{RL}) und Wasserbeladung am Verdampferaustritt (x_{ZL}) im Wesentlichen kontinuierlich erfasst.

Das erfindungsgemäße Verfahren zum Steuern des Abtauprozesses eines bereiften und/oder vereisten Verdampfers ermöglicht nunmehr eine kontinuierliche Erfassung der realen Wasserbeladung am Verdampfer, was zur Folge hat, dass der jeweils optimale Zeitpunkt für einen tatsächlich erforderlichen Abtauprozess bestimmt werden kann. Daraus resultiert eine Optimierung des Energieverbrauchs des den oder die Verdampfer aufweisenden Kühlmöbels sowie eine Erhöhung der Betriebssicherheit, insbesondere eine Erhöhung der Temperatursicherheit für die in dem Kühlmöbel gelagerte Ware.

Es sei nochmals betont, dass das erfindungsgemäße Verfahren zum Steuern des Abtauprozesses eines bereiften und/oder vereisten Verdampfers unabhängig von dem jeweiligen Verwendungszweck eines Verdampfers zur Anwendung kommen kann.

## Patentansprüche

1. Verfahren zum Steuern des Abtauprozesses eines bereiften und/oder vereisten Verdampfers, insbesondere eines Kühlmöbei-Verdampfers, **dadurch gekennzeichnet, dass** die Temperaturen der Verdampfer-Rückluft (T_{RL}) und der Verdampfer-Zuluft (T_{ZL}) sowie die Verdampfungstemperatur erfasst werden,
a) die relative Feuchte (φ_{RL}) der Verdampfer-Rückluft erfasst wird,
b) die relative Feuchte (φ_{ZL}) der Verdampfer-Zuluft mit 1 angenommen wird, da diese nach dem Durchgang durch den Verdampfer im gesättigten Zustand vorliegt,
c) der Umluftvolumenstrom (V_{L}) des Verdampfers ermittelt wird,
d) mittels der Zustandsgleichung für feuchte Luft die Wasserbeladung am Verdampferein- (x_{RL}) und -austritt (x_{ZL}) bestimmt und die am Verdampfer angelagerte Wassermenge (Δx = x_{RL} - x_{ZL}) ermittelt wird,
e) mittels der Gleichung m_{W}=ρ_{L}*V_{L}*Δx*Δt für ein Zeitintervall (Δt) die am Verdampfer angelagerte Wassermasse ermittelt wird, wobei der Parameter ρ_{L} für die Dichte der Luft steht,
f) zwischen zwei Abtauprozessen die derart ermittelten Wassermassenwerte (m_{w}) aufsummiert und mit einem einstellbaren Wassermassen-Sollwert verglichen werden, und
g) bei Erreichen des Wassermassen-Sollwertes ein Abtauprozess eingeleitet wird.

2. Verfahren zum Steuern des Abtauprozesses eines bereiften und/oder vereisten Verdampfers, insbesondere eines Kühlmöbel-Verdampfers, **dadurch gekennzeichnet, dass** die Temperaturen der Verdampfer-Rückluft (T_{RL}) und der Verdampfer-Zuluft (T_{ZL}) sowie die Verdampfungstemperatur erfasst werden
a) die relative Feuchte (φ_{RL}) der Verdampfer-Rückluft erfasst wird,
b) die relative Feuchte (φ_{ZL}) der Verdampfer-Zuluft mit 1 angenommen wird, da diese nach dem Durchgang durch den Verdampfer im gesättigten Zustand vorliegt,
c) der Umluftvolumenstrom (V_{L}) des Verdampfers ermittelt wird,
d) mittels der Zustandsgleichung für feuchte Luft die Wasserbeladung am Verdampferein- (x_{RL}) und -austritt (x_{ZL}) bestimmt und die am Verdampfer angelagerte Wassermenge (Δx = x_{RL} - x_{ZL}) ermittelt wird,
e) mittels der Gleichung m_{w} = ρ_{L} * V_{L} * Δx * Δt für ein Zeitintervall (Δt) die am Verdampfer angelagerte Wassermasse ermittelt wird, wobei der Parameter ρ_{L} für die Dichte der Luft steht,
f) zwischen zwei Abtauprozessen die derart ermittelten Wassermassenwerte (m_{w}) aufsummiert und mit einem einstellbaren Wassermassen-Sollwert verglichen werden,
g) bei Erreichen oder unmittelbar vor dem Erreichen eines einstellbaren Abtauprozess-Zeitpunktes ein Vergleich zwischen dem Wassermassen-Sollwert und dem aktuellen Wassermassenwert erfolgt,
h) mittels des aktuellen Wassermassenwertes und der durchschnittlichen Entfeuchtungsrate seit dem letzten Abtauprozess der voraussichtliche Zeitpunkt des Erreichens des Wassermassen-Sollwertes ermittelt wird und
i) sofern der Zeitpunkt des Erreichens des Wassermassen-Sollwertes nach dem eingestellten Abtauprozess-Zeitpunkt eintritt, der nächstfolgende Abtauprozess übersprungen oder verzögert wird, während
j) sofern der Zeitpunkt des Erreichens des Wassermassen-Sollwertes vor dem eingestellten Abtauprozess-Zeitpunkt eintritt, der nächstfolgende Abtauprozess eingeleitet wird.

3. Verfahren nach Anspruch 1 oder 2, **dadurch gekennzeichnet, dass** zumindest die Parameter relative Feuchte (φ_{RL}) der Verdampfer-Rückluft, Wasserbeladung am Verdampfereintrit (x_{RL}) und Wasserbeladung am Verdampferaustritt (x_{ZL}) im Wesentlichen kontinuierlich erfasst werden.

4. Verfahren nach einem der vorhergehenden Ansprüche 1 bis 3, **dadurch gekennzeichnet, dass** der Parameter Umluftvolumenstrom (V_{L}) des Verdampfers lediglich einmal ermittelt wird.

5. Verfahren nach einem der vorhergehenden Ansprüche 2 bis 4, **dadurch gekennzeichnet, dass** spätestens bei Erreichen des Wassermassen-Sollwertes ein Abtauprozess eingeleitet wird.

## Claims

1. Method of controlling the thawing process of a frosted and/or iced-up evaporator, particularly an evaporator of a refrigeration cabinet, **characterised in that** the temperatures of the return air from the evaporator (T_{RL}) and the feed air to the evaporator (T_{ZL}) and also the evaporation temperature are detected,
a) the relative humidity (ϕ_{RL}) of the return air from the evaporator is detected,
b) the relative humidity (ϕ_{ZL}) of the feed air to the evaporator is taken as 1, as this is its value after passing through the evaporator in the saturated state,
c) the flow volume of circulating air (V_{L}) of the evaporator is determined,
d) using the equation of state for humid air the water charge at the inlet (x_{RL}) and outlet (x_{ZL}) of the evaporator is determined and the amount of water (Δx = x_{RL}- x_{ZL}) that has accumulated at the evaporator is determined,
e) using the equation m_{w} = ρ_{L}* V_{L}* Δx * Δt for a time interval (Δt) the mass of water which has accumulated at the evaporator is determined, the parameter ρ_{L} representing the density of the air,
f) between two thawing processes the water mass values (m_{w}) thus obtained are totalled and compared with a selectable desired water mass value, and
g) when the desired water mass value is reached a thawing process is initiated.

2. Method of controlling the thawing process of a frosted and/or iced-up evaporator, particularly an evaporator of a refrigeration cabinet, **characterised in that** the temperatures of the return air from the evaporator (T_{RL}) and the feed air to the evaporator (T_{ZL}) and also the evaporation temperature are detected,
a) the relative humidity (ϕ_{RL}) of the return air from the evaporator is detected,
b) the relative humidity (ϕ_{ZL}) of the feed air to the evaporator is taken as 1, as this is its value after passing through the evaporator in the saturated state,
c) the flow volume of circulating air (V_{L}) of the evaporator is determined,
d) using the equation of state for humid air the water charge at the inlet (x_{RL}) and outlet (x_{ZL}) of the evaporator is determined and the amount of water (Δx = x_{RL} x_{ZL}) that has accumulated at the evaporator is determined,
e) using the equation m_{w} = ρ_{L}* V_{L}* Δx *Δt for a time interval (Δt) the mass of water which has accumulated at the evaporator is determined, the parameter ρ_{L} representing the density of the air,
f) between two thawing processes the water mass values (m_{w}) thus obtained are totalled and compared with a selectable desired water mass value, and
g) on reaching, or immediately before reaching, a selectable thawing process time, a comparison is made between the desired water mass value and the actual water mass value,
h) using the actual water mass value and the average dehumidification rate since the last thawing process the probable time when the desired water mass value will be achieved is determined and
i) if the time of reaching the desired water mass value occurs after the selected thawing process time, the next thawing process is skipped or delayed, while
j) if the time of reaching the desired water mass value occurs before the selected thawing process time, the next thawing process is initiated.

3. Method according to claim 1 or 2, **characterised in that** at least the parameters of relative humidity (ϕ_{RL}) of the return air from the evaporator, water charge at the inlet (x_{RL}) to the evaporator and water charge at the outlet (x_{ZL}) from the evaporator are detected substantially continuously.

4. Method according to one of the preceding claims 1 to 3, **characterised in that** the parameter of the flow volume of circulating air (V_{L}) of the evaporator is determined only once.

5. Method according to one of the preceding claims 2 to 4, **characterised in that** a thawing process is initiated at the latest when the desired water mass value is reached.

## Revendications

1. Procédé de commande du processus de dégivrage d'un évaporateur couvert de givre et/ou de gel, en particulier d'un évaporateur pour armoire frigorifique, **caractérisé en ce que** les températures de l'air de recirculation de l'évaporateur (T_{RL}) et de l'air d'amenée de l'évaporateur (T_{ZL}) ainsi que la température d'évaporation sont saisies,
a) **en ce que** l'humidité relative (ϕ_{RL}) de l'air de recirculation de l'évaporateur est saisie,
b) **en ce que** l'humidité relative (ϕ_{ZL}) de l'air d'amenée de l'évaporateur est supposée être 1, celle-ci étant en état de saturation après passage par l'évaporateur,
c) **en ce que** le débit volumique (V_{L}) de l'air de recirculation est déterminé,
d) **en ce qu'**au moyen de l'équation d'état pour l'air humide, la charge en eau est définie à l'entrée (x_{RL}) et à la sortie (x_{ZL}) de l'évaporateur, et la quantité d'eau déposée sur l'évaporateur (Δx = x_{RL}-x_{ZL}) est déterminée,
e) **en ce qu'**au moyen de l'équation m_{w} = ρ_{L} * V_{L} * Δx * Δt pour un intervalle temporel (Δt), la masse d'eau déposée sur l'évaporateur est déterminée, le paramètre ρ_{L} se rapportant à la densité de l'air,
f) **en ce que** les valeurs de masse d'eau ainsi déterminées (m_{w}) sont totalisées entre deux processus de dégivrage et comparées à une valeur de consigne réglable pour la masse d'eau, et
g) **en ce qu'**un processus de dégivrage est déclenché si la valeur de consigne de masse d'eau est atteinte.

2. Procédé de commande du processus de dégivrage d'un évaporateur couvert de givre et/ou de gel, en particulier d'un évaporateur pour armoire frigorifique, **caractérisé en ce que** les températures de l'air de recirculation de l'évaporateur (T_{RL}) et de l'air d'amenée de l'évaporateur (T_{ZL}) ainsi que la température d'évaporation sont saisies,
a) **en ce que** l'humidité relative (ϕ_{RL}) de l'air de recirculation de l'évaporateur est saisie,
b) **en ce que** l'humidité relative (ϕ_{ZL}) de l'air d'amenée de l'évaporateur est supposée être 1, celle-ci étant en état de saturation après passage par l'évaporateur,
c) **en ce que** le débit volumique (V_{L}) de l'air de recirculation est déterminé,
d) **en ce qu'**au moyen de l'équation d'état pour l'air humide, la charge en eau est définie à l'entrée (x_{RL}) et à la sortie (x_{ZL}) de l'évaporateur, et la quantité d'eau déposée sur l'évaporateur (Δx = x_{RL} - x_{ZL}) est déterminée,
e) **en ce qu'**au moyen de l'équation m_{w} = ρ_{L} * V_{L} * Δx * Δt pour un intervalle temporel (Δt), la masse d'eau déposée sur l'évaporateur est déterminée, le paramètre ρ_{L} se rapportant à la densité de l'air,
f) **en ce que** les valeurs de masse d'eau ainsi déterminées (m_{w}) sont totalisées entre deux processus de dégivrage et comparées à une valeur de consigne réglable pour la masse d'eau,
g) **en ce qu'**une comparaison est effectuée entre la valeur de consigne de masse d'eau et la valeur actuelle de masse d'eau si un moment réglable pour le processus de dégivrage est atteint, ou immédiatement avant celui-ci,
h) **en ce que** le moment prévisible où la valeur de consigne de masse d'eau est déterminé au moyen de la valeur actuelle de masse d'eau et du taux moyen d'humidité depuis le dernier processus de dégivrage, et
i) **en ce que** le processus de dégivrage suivant est omis ou retardé si le moment où la valeur de consigne de masse d'eau est atteinte est postérieur au moment réglé pour le processus de dégivrage, tandis que
j) le processus de dégivrage suivant sera déclenché, si le moment où la valeur de consigne de masse d'eau est atteinte est antérieur au moment réglé pour le processus de dégivrage.

3. Procédé selon la revendication 1 ou 2, **caractérisé en ce qu'**au moins les paramètres d'humidité relative (ϕ_{RL}) de l'air de recirculation de l'évaporateur, de charge en eau à l'entrée (x_{RL}) de l'évaporateur et de charge en eau à la sortie (x_{ZL}) de l'évaporateur sont essentiellement déterminés de manière continue.

4. Procédé selon l'une des revendications 1 à 3, **caractérisé en ce que** le paramètre de débit volumique (V_{L}) de l'air de recirculation de l'évaporateur n'est déterminé qu'une seule fois.

5. Procédé selon l'une des revendications 2 à 4, **caractérisé en ce qu'**un processus de dégivrage est déclenché au plus tard quand la valeur de consigne de masse d'eau est atteinte.
